# EUROPÄISCHE PATENTANMELDUNG

(11) **EP 4 756 172 A1**
(43) Veröffentlichungstag der Anmeldung: **10.06.2026**
(21) Anmeldenummer: 24217127.0
(22) Anmeldetag: 03.12.2024
(51) Int. Cl.: E21B 3/02

(54) **BOHRANTRIEBSANORDNUNG ZUM ANTREIBEN EINES BOHRGESTÄNGES, DAMIT AUSGESTATTETES BOHRGERÄT UND VERFAHREN ZUM BETRIEB EINES BOHRGERÄTS**

(71) Anmelder: Eurodrill GmbH, 57489 Drolshagen (DE)
(72) Erfinder: MERZHÄUSER, Markus, 57489 Drolshagen (DE)
(74) Vertreter: Wunderlich & Heim Patentanwälte PartG mbB

(57) **Zusammenfassung**

Bohrantriebsanordnung (40) zum Antreiben eines Bohrgestänges, mit mindestens einer Antriebsmotoreinheit (42a,42b) zum Erzeugen und Bereitstellen eines Motordrehmoments an einem Antriebsausgangselement der Antriebsmotoreinheit (42a,42b), und einem Getriebe (41) mit einer Zahnradgetriebeanordnung (43), welche mindestens zwei Getriebeeingänge (47a,b;48a,b) zum Einleiten eines Eingangsdrehmoments, aufweist und ausgestaltet ist, um das Eingangsdrehmoment jeweils zu übersetzen und als Ausgangsdrehmoment an einem Getriebeausgang (49) zum Antreiben des Bohrgestänges bereitzustellen. Die Zahnradgetriebeanordnung (43) weist eine erste Getriebestufe von mindestens einem ersten Getriebeeingang (47a,47b) zu dem Getriebeausgang (49) mit einem ersten Übersetzungsverhältnis und eine zweite Getriebestufe von mindestens einem zweiten Getriebeeingang (48a,48b) zu dem Getriebeausgang (49) mit einem zweiten Übersetzungsverhältnis, welches sich von dem ersten Übersetzungsverhältnis unterscheidet, auf. Die mindestens eine Antriebsmotoreinheit (42a,42b) mit dem Antriebsausgangselement ist zwischen einer ersten Montageposition (A) und einer zweiten Montageposition (B) versetzbar, derart, dass das Antriebsausgangselement der Antriebsmotoreinheit (42a,42b) in der ersten Montageposition (A) mit dem mindestens einen ersten Getriebeeingang (47a,47b) und in der zweiten Montageposition (B) mit dem mindestens einen zweiten Getriebeeingang (48a,48b) in Verbindung steht.

## Beschreibung

Die Erfindung betrifft eine Bohrantriebsanordnung zum Antreiben eines Bohrgestänges, ein damit ausgestattetes Bohrgerät und ein Verfahren zum Betrieb eines Bohrgeräts.

Häufig sollen mit einer Bohrantriebsanordnung bzw. einem damit ausgestatteten Bohrgerät unterschiedliche Bohraufgaben ausgeführt werden oder es wird während einer komplexen Bohraufgabe ein Wechsel einer Drehgeschwindigkeit und/oder eines Drehmoments des Bohrgestänges beziehungsweise des damit verbundenen Bohrers gewünscht.

Eine Möglichkeit, diese unterschiedlichen Anforderungen zu erfüllen, besteht darin, unterschiedliche Bohrgeräte zu verwenden. Dies bedeutet bei einer komplexen Bohraufgabe jedoch einen erheblichen Umrüst- und Logistikaufwand, da zum Beispiel aufeinander folgende Bohrschritte mit unterschiedlichen Bohrgeräten ausgeführt werden müssen.

Bei einigen bekannten Bohrgeräten ist es daher zum Beispiel vorgesehen, die Drehgeschwindigkeit eines Bohrantriebs über den Antriebsmotor zu regeln oder zu steuern. Somit lassen sich zwar mit einem einzigen Bohrgerät unterschiedliche Drehgeschwindigkeiten und Drehmomente am Bohrgestänge beziehungsweise Bohrer realisieren. Nachteilig hieran sind jedoch der relativ hohe Konstruktionsaufwand für den Antriebsmotor, die komplexe Steuerung und ein relativ geringes Drehzahl- und Drehmomentspektrum. Ein solcher Bohrantrieb ist daher mit vergleichsweise teuer, erfordert relativ komplexe Steuereinrichtungen und hohen Wartungskosten. Ein Bohrgerät mit einem regelbaren Bohrantrieb ist beispielsweise in der JP 8-226372 beschrieben. Die JP 07-076984 beschreibt den Einsatz von Hydraulikmotoren mit zwei Geschwindigkeiten und zusätzlicher Änderung der hydraulischen Ansteuerung der Motoren von Reihen- in Parallelschaltung.

Alternativ wurden Bohrantriebe mit Getrieben mit mehreren Getriebestufen vorgeschlagen, die wahlweise zum Einsatz gebracht werden können. Getriebe werden verwendet, um Drehzahl und Drehmomente eines vorgeschalteten Motors umzuwandeln. Drehzahl und Drehmoment können so aktiv über das Getriebe und dessen Ausführung beeinflusst werden. Je nach Baugrösse oder Getriebestufe wird die Drehzahl eines Motors ins Schnellere oder ins Langsamere übersetzt oder umgewandelt. Ein Bohrantrieb mit einem Antriebsmotor und zwei Getriebezügen, die das Antriebsmoment des Antriebsmotors mit unterschiedlichen, aber festen Übersetzungsverhältnissen zu zwei konzentrischen Ausgangswellen übertragen, die mit unterschiedlichen Drehzahlen rotieren und wahlweise zum Antrieb eines Bohrwerkzeugs genutzt werden können, ist aus der JP 2002-97882 A bekannt.

Bekannt sind auch Getriebe mit mehreren schaltbaren Getriebestufen zur Anpassung der Drehgeschwindigkeit oder des Drehmoments. Diese sind aufgrund ihres integrierten Schaltmechanismus aber vergleichsweise komplex, daher teuer und wartungsintensiv, da sie weniger robust sind als Getriebe mit einem festen Übersetzungsverhältnis.

Aus der EP 2 048 321 B1 ist sodann ein Bohrgerät bekannt, mit einem Mast, einem an dem Mast geführten Bohr-Antriebsmotoreinheit zum Antreiben eines Bohrgestänges und einem Getriebe, welches zwischen der Bohr-Antriebsmotoreinheit und einem Bohrgestänge zur Übersetzung angeordnet ist. Das Getriebe ist zur Invertierung der Übersetzung lösbar und wendbar an der Bohr-Antriebsmotoreinheit angeordnet, so dass wahlweise ein in einem ersten Zustand mit der Bohr-Antriebsmotoreinheit verbundener Getriebeeingang in einem zweiten, gewendeten Zustand zur Verbindung mit dem Bohrgestänge verwendet wird, und ein in dem ersten Zustand zur Verbindung mit dem Bohrgestänge vorgesehener Getriebeausgang in dem zweiten, gewendeten Zustand mit der Bohr-Antriebsmotoreinheit verbunden wird. Während diese Lösung relativ robust ist, sind die beiden möglichen Übersetzungsverhältnisse hinsichtlich ihrer Übersetzung ins Schnelle oder Langsame stets genau entgegengesetzt und es ist nicht möglich, ein Übersetzungsverhältnis in zwei Stufen in dieselbe Übersetzungsrichtung zu ändern.

Der Erfindung liegt vor diesem Hintergrund die **Aufgabe** zugrunde, eine Bohrantriebsanordnung zum Antreiben eines Bohrgestänges, ein damit ausgestattetes Bohrgerät und ein Verfahren zum Betrieb eines Bohrgeräts anzugeben, die bei möglichst einfachem und wartungsarmem Aufbau eine einfache Anpassung der von einer Antriebsmotoreinheit auf ein Bohrgestänge übertragenen Drehgeschwindigkeit oder des übertragenen Drehmoments ermöglichen.

Zur Lösung schlägt die Erfindung eine Bohrantriebsanordnung zum Antreiben eines Bohrgestänges mit den Merkmalen des Anspruches 1, ein damit ausgestattetes Bohrgerät mit den Merkmalen des Anspruches 14 und ein Verfahren zum Betrieb eines solchen Bohrgeräts mit den Merkmalen des Anspruches 15 vor. Bevorzugte Ausgestaltungen der Bohrantriebsanordnung sind in den abhängigen Ansprüchen angegeben.

Konkret bringt die Erfindung demnach eine Bohrantriebsanordnung zum Antreiben eines Bohrgestänges in Vorschlag, mit mindestens einer Antriebsmotoreinheit zum Erzeugen und Bereitstellen eines Motordrehmoments an einem Antriebsausgangselement der Antriebsmotoreinheit, einem Getriebe mit einer Zahnradgetriebeanordnung, welche mindestens zwei Getriebeeingänge zum Einleiten eines Eingangsdrehmoments, aufweist und ausgestaltet ist, um das Eingangsdrehmoment jeweils zu übersetzen und als Ausgangsdrehmoment an einem Getriebeausgang zum Antreiben des Bohrgestänges bereitzustellen.

Erfindungsgemäß weist die Zahnradgetriebeanordnung eine erste Getriebestufe von mindestens einem ersten Getriebeeingang zu dem Getriebeausgang mit einem ersten Übersetzungsverhältnis und eine zweite Getriebestufe von mindestens einem zweiten Getriebeeingang zu dem Getriebeausgang mit einem zweiten Übersetzungsverhältnis, welches sich von dem ersten Übersetzungsverhältnis unterscheidet, auf.

Erfindungsgemäß ist die mindestens eine Antriebsmotoreinheit mit dem Antriebsausgangselement zwischen einer ersten Montageposition und einer zweiten Montageposition versetzbar, derart, dass das Antriebsausgangselement der Antriebsmotoreinheit in der ersten Montageposition mit dem mindestens einen ersten Getriebeeingang und in der zweiten Montageposition mit dem mindestens einen zweiten Getriebeeingang in Verbindung steht.

Der Erfindung liegt der Grundgedanke zugrunde, dass die Zahnradgetriebeanordnung des Getriebes zumindest zwei Getriebezüge mit unterschiedlichen festen Übersetzungsverhältnissen besitzt und die Antriebsmotoreinheit wahlweise zwischen zwei Montagepositionen versetzt, also physisch umgebaut wird, in denen sie jeweils ihr Motor-drehmoment in einen anderen Getriebezug einspeist und das Motordrehmoment nach entsprechender Übersetzung zu dem gemeinsamen Getriebeausgang zum Antreiben des Bohrgestänges übertragen wird.

Zur Anpassung der Drehgeschwindigkeit bzw. des Drehmoments des Bohrgestänges und damit des mit diesem verbundenen Bohrwerkzeugs wird die Antriebsmotoreinheit vom Getriebe gelöst, umgesetzt und in der umgesetzten Position wieder mit dem Getriebe verbunden. Die erfindungsgemäße Bohrantriebsanordnung kann somit in besonders einfacher Weise zwei unterschiedliche Übersetzungen und damit Drehgeschwindigkeiten des Bohrgestänges bereitstellen. Soweit von einer Übersetzung des Getriebes gesprochen wird, ist im Sinne der Erfindung allgemein ein Wandeln der Drehzahl ins Schnellere oder ins Langsamere mit einer korrespondierenden Verringerung oder Erhöhung des Drehmoments zu verstehen, so dass grundsätzlich auch ein Untersetzen umfasst ist.

Das Getriebe kann dabei relativ einfach aufgebaut sein. Insbesondere kann das Getriebe ein nicht schaltbares Getriebe sein, welches im Grundsatz aus Bohrgeräten bekannt ist. Es ist allerdings dahin gegenüber bekannten Getrieben erweitert, dass es einen zweiten Getriebeeingang aufweist, der zu einem anderen Getriebezug mit einem anderen, festen Übersetzungsverhältnis führt und der wie der erste Getriebezug das eingeleitet Antriebsmoment zu dem gemeinsamen Getriebeausgang überträgt.

Die Anpassung einer Baumaschine an eine geänderte Bearbeitungsaufgabe, die ein anderes Drehmoment bzw. eine andere Drehzahl erfordert, beispielsweise eine Umstellung von einem normalen Bohrvorgang zu einem Kernbohrvorgang, bedingt in der Regel stets auch einen Wechsel eines Bearbeitungs- oder Bohrwerkzeugs, wofür eine gewisse Umrüst- und Sillstandzeit der Baumaschine erforderlich ist. In dieser Phase ist es mit der erfindungsgemäßen Bohrantriebsanordnung einfach möglich, auch die Antriebsmotoreinheit zwischen den vordefinierten alternativen Montagepositionen, die der jeweiligen Getriebestufe zugeordnet sind, umzubauen, d. h. zu versetzen, und damit eine andere Getriebestufe mit einem anderen Übersetzungsverhältnis einzustellen. Der Vorteil gegenüber den bisherigen Lösungen besteht darin, dass die Bohrantriebsanordnung durch den Entfall einer Schaltvorrichtung zum Umschalten zwischen den Getriebestufen mechanisch einfacher und erheblich robuster und kostengünstiger ausgestaltet werden kann. Es kann auch einerseits auf eine zweite Antriebsmotoreinheit verzichtet werden, weil dieselbe Antriebsmotoreinheit wechselweise für den Antrieb beider Getriebestufen verwendet werden kann, und die die Notwendigkeit komplexer Antriebssteuerungen der Antriebsmotoreinheit, um deren Drehzahl/Drehmoment-Charakteristik zu verändern, kann ebenfalls entfallen bzw. führt, wenn diese dennoch in Kombination mit der erfindungsgemäßen Bohrantriebsanordnung eingesetzt wird, zu einem erweiterten Drehzahl/Drehmomentspreizung am Bohrgestänge.

Der Begriff "Übersetzung" bzw. "Übersetzungsverhältnis" wird im Kontext der vorliegenden Offenbarung im Übrigen dahin verstanden, dass damit der Quotient i aus Drehzahl der Kraftmaschine (Getriebeeingang) und Drehzahl der Arbeitsmaschine (Getriebeausgang) gemeint ist. Bei i > 1 wird die Drehzahl verringert, aber das übertragene Drehmoment vergrößert (Übersetzung ins Langsame) und bei i < 1 ist das umgekehrt (Übersetzung ins Schnelle). Die Erfindung umfasst Übersetzungen in beide Richtungen, wobei die Übersetzung ins Langsame bei schnell drehenden Antriebsmotoren und angestrebten hohen Drehmomenten am Getriebeausgang, also am Bohrgestänge, die im Tiefbau überwiegende Anwendungskonstellation für die Bohrantriebsanordnung ist.

Zwar sieht die Erfindung die Umsetzbarkeit einer Antriebsmotoreinheit zwischen den beiden Montagepositionen vor. Allerdings ist es auch denkbar, sofern die Montagepositionen für die beiden Getriebestufen ausreichend weit voneinander beabstandet sind, eine Antriebsmotoreinheit an jeder der Montagepositionen anzubauen und jeweils eine - abhängig von der gewünschten Übersetzungsstufe - inaktiv zu schalten. Die Antriebsmotoreinheit wird dann allenfalls passiv mitgedreht, leistet aber keinen Beitrag zum Antriebs-Drehmoment.

Bei der Bohrantriebsanordnung kann die Zahnradgetriebeanordnung einen zum ersten Getriebeeingang symmetrisch ausgebildeten weiteren ersten Getriebeeingang und einen zum zweiten Getriebeeingang symmetrisch ausgebildeten weiteren zweiten Getriebeeingang aufweisen, wobei eine weitere Antriebsmotoreinheit zum Erzeugen und Bereitstellen eines Motordrehmoments an einem Antriebsausgangselement der weiteren Antriebsmotoreinheit vorgesehen sein kann, und wobei die weitere Antriebsmotoreinheit mit dem Antriebsausgangselement zwischen einer dritten Montageposition und einer vierten Montageposition versetzbar ist, derart, dass das Antriebsausgangselement der weiteren Antriebsmotoreinheit in der dritten Montageposition mit dem weiteren ersten Getriebeeingang und in der vierten Montageposition mit dem weiteren zweiten Getriebeeingang in Verbindung steht, so dass die Antriebsmomente der Antriebsmotoreinheit und der weiteren Antriebsmotoreinheit in der Zahnradgetriebeanordnung über die jeweilige Getriebestufe kumuliert zu dem Getriebeausgang des Getriebes übertragen werden.

Bei dieser Erweiterung leiten die beiden Antriebsmotoreinheiten ihr Antriebsmoment parallel in die jeweilige Getriebestufe ein. Der Wechsel der Getriebestufe wird entsprechend dadurch vorgenommen, dass die beiden Antriebsmotoreinheiten von ihren ersten Montagepositionen (die der ersten Getriebestufe zugeordnet sind) in die zweiten Montagepositionen (die der zweiten Getriebestufe zugeordnet sind) umgebaut bzw. umgesetzt werden.

Denkbar ist es auch, weitere Antriebsmotoreinheiten für einen derartigen parallelen Betrieb in den jeweiligen Getriebestufen vorzusehen, wobei das dadurch realisiert werden kann, dass weitere entsprechende Montagepositionen und Getriebeeingänge vorgesehen werden.

Vorzugsweise weisen die Montagepositionen für die Antriebsmotoreinheit und, falls vorhanden, die weitere Antriebsmotoreinheit, jeweils einen Montageflansch auf, der kompatibel/passend zu einem Gegenflansch der jeweiligen Antriebsmotoreinheit ausgestaltet ist. Eine standardisierte Ausgestaltung der Montageflansche an den jeweiligen Montagepositionen erleichtert den Umbau der Antriebsmotoreinheit(en) und reduziert die Teilevielfalt. An den Montageflanschen können die erforderlichen Dichtungen ausgebildet sein.

Vorzugsweise sind die Montageflansche versetzt voneinander an einem Getriebegehäuse des Getriebes ausgebildet. Der Begriff Getriebegehäuse umfasst dabei ganz allgemein die Umhausung der Bohrantriebsanordnung, wobei die Montageflansche vorzugsweise an einer von außen zugänglichen Fläche, vorzugsweise an einer im Einbau- und Einsatzzustand nach oben weisenden und damit von der Seite des Bohrwerkzeugs abgewandten Fläche ausgebildet sind, um die Zugänglichkeit zum Umsetzen der Antriebsmotoreinheit(en) zu erleichtern und die Antriebsmotoreinheit(en) vor Umwelteinflüssen während des Bohrvorgangs zu schützen.

Vorzugsweise sind die Montagepositionen, vorzugsweise in der Form der Montageflansche, jeweils mit einer Flanschabdeckung lösbar verschließbar oder verschlossen. Die Flanschabdeckung kann ebenfalls einheitlich und wechselweise für beide Umbaustufen verwendet werden und verhindert das Eindringen von Schmutz etc. in das Getriebe an der jeweils nicht mit einer Antriebsmotoreinheit versehenen Montageposition.

Denkbar ist es auch, sofern die Montagepositionen (insbesondere die Montageflansche an einem Getriebegehäuse) für die beiden Getriebestufen benachbart zueinander und symmetrisch angeordnet sind, den Montageflansch der Antriebsmotoreinheit um einen der Flanschabdeckung entsprechenden Abschnitt zu erweitern, so dass der Anbau der Antriebsmotoreinheit in der jeweiligen Ausrichtung gleichzeitig auch die jeweils "inaktive", d. h. nicht genutzte und benachbarte Montageposition mit verschließt.

Die Getriebeeingänge können jeweils einheitlich durch eine Wellenkupplung oder eine Verzahnung gebildet sind und das Antriebsausgangselement der Antriebsmotoreinheit und, sofern vorhanden, der weiteren Antriebsmotoreinheit, kann dazu kompatibel für einen lösbaren mechanischen drehmomentübertragenden Eingriff ausgestaltet sein. Die drehmomentübertragende Verbindung kann form- und/oder materialschlüssig und/oder reibschlüssig sein. Besonders bevorzugt ist es, dass die Verbindung zwischen dem Antriebsausgangselement und den Getriebeeingänge über Formschluss, beispielsweise über eine Zahnverbindung (Stirnrad, Ritzel, Kegelrad), wenn der Getriebeeingang als Zahnrad ausgebildet ist, oder über eine Feder-Nut-Verbindung, wenn der der Getriebeeingang als Welle ausgebildet ist, herstellbar ist.

Dabei ist es besonders vorteilhaft, wenn das Antriebsausgangselement der Antriebsmotoreinheit und, sofern vorhanden, der weiteren Antriebsmotoreinheit, ein Zahnrad, vorzugsweise ein Ritzel, oder eine Wellenkupplung aufweist, das/die zum lösbaren mechanischen drehmomentübertragenden Eingriff mit jedem der Getriebeeingänge ausgestaltet ist, wenn die Antriebsmotoreinheit an der jeweiligen Montageposition angebracht ist. In diesem Fall kann die Antriebsmotoreinheit "so wie sie ist" einfach umgesetzt werden, und es sind keine weiteren Anpassungen erforderlich.

Als Antriebsmotoren in den Antriebsmotoreinheiten können Hydraulikmotoren, Pneumatikmotoren oder Elektromotoren eingebaut sein. Besonders häufig werden im Bereich der Baumaschinen allerdings Hydraulikmotoren eingesetzt, da die Baumaschinen mit den erforderlichen Hydraulikpumpen und Hydraulikkreisen als Energiequelle zur Versorgung ausgestattet sind. Als Motoren können Konstantdrehzahlmotoren oder Motoren mit regelbarer Drehzahl eingesetzt werden.

Vorteilhaft ist es auch, wenn die Antriebsmotoreinheiten ein integriertes Vorgelege bzw. eine integrierte Getriebestufe mit fester oder schaltbarer Übersetzung aufweisen, das bzw. die dem Antriebsausgangselement vorgeschaltet ist. Dadurch kann die Drehmoment- und Drehzahl-Charakteristik für den jeweiligen Verwendungsfall angepasst werden, ohne dass Umbauten an der Bohrantriebsanordnung selbst erforderlich sind (sofern die Ausgestaltung des Antriebsausgangselements weiterhin kompatibel zu den Montagepositionen ist). Das Umsetzen der Antriebsmotoreinheit führt dann in der beschriebenen Weise zu der nochmaligen Änderung der Drehmoment- und Drehzahl-Charakteristik an dem anzutreibenden Bohrgestänge.

Sofern ein Winkelversatz zwischen dem Antriebsausgangselement und dem Getriebeeingang ausgeglichen werden muss, ist es bevorzugt, dass die Verbindung über ein Kardangelenk realisiert ist. Durch das zwischen Antriebsausgangselement und Getriebeeingang angeordnete Kardangelenk kann ein Winkel zwischen den Längsachsen der Ausgangswelle des Antriebsausgangselements und einer Eingangswelle des Getriebeeingangs überbrückt und ausgeglichen werden.

Um die universelle Verwendung der Antriebsmotoreinheiten zu gewährleisten und ggf. eine Teile- und Variantenzahl zu verringern können diese im Hinblick auf Leistung und/oder Anschlussabmessungen der Montagepositionen identisch ausgestaltet sein und/oder jeweils als eigenständige Einheit/Modul ausgebildet sein und vorzugsweise an der Bohrantriebsanordnung austauschbar/wechselweise einsetzbar sein. Damit kann an einer Baustelle mit einer geringen Anzahl an vorgehaltenen Antriebsmotoreinheiten die Einsatzbereitschaft sowohl im Falle von Defekten als auch für eine Vielzahl unterschiedlicher Bearbeitungsfälle, die unterschiedliche Antriebscharakteristiken erfordern, gewährleistet werden.

Um den Umbau der Antriebsmotoreinheit(en) zu vereinfachen kann die Bohrantriebsanordnung ein Energie-Anschlussmodul aufweisen, über das die Antriebsmotoreinheit(en) mit Energie versorgt werden können. Das Energie-Anschlussmodul kann dabei so platziert sein, dass die Zuleitungen zu der jeweiligen Antriebsmotoreinheit an allen Montagepositionen reichen und/oder einen schnellen Wechsel über Steckverbindungen ermöglichen.

Vorzugsweise ist der Getriebeausgang des Getriebes ausgestaltet, um lösbar mit einer Bohrvorrichtung gekoppelt werden zu können. Eine solche Ausgestaltung kann beispielsweise eine Lagerung für das (austauschbare) Bohrgestänge mit entsprechendem Gehäuse, das mit dem Getriebegehäuse integriert oder verbunden ist, im Sinne eines Kraftspülkopfes aufweisen. Der Getriebeausgang des Getriebes kann aber auch eine Abtriebseinheit aufweisen, welche als Welle ausgebildet sein und als Abtriebswelle bezeichnet werden kann. Eine solche Abtriebseinheit kann dann, in an sich bekannter Weise, über eine Verbindungseinrichtung (beispielsweise ein Kardangelenk) mit dem Bohrgestänge verbindbar sein. Durch ein solches Kardangelenk kann ein Winkel zwischen den Längsachsen der Abtriebswelle und dem Bohrgestänge überbrückt und ausgeglichen werden.

Die Erfindung bringt sodann auch ein Bohrgerät in Vorschlag, mit einem Mast und einem an dem Mast in Längsrichtung des Mastes verfahrbar gelagerten Schlitten, der eine erfindungsgemäße Bohrantriebsanordnung zum Antreiben eines Bohrgestänges trägt. Mit diesem Bohrgerät können die der Bohrantriebsanordnung inhärenten und zuvor erläuterten Vorteile erzielt werden.

Schließlich bringt die Erfindung auch ein Verfahren zum Betrieb eines solchen Bohrgeräts in Vorschlag, nach dem zur Änderung eines von der Bohrantriebsanordnung auf das Bohrgestänge übertragenen Ausgangsdrehmoments und/oder einer Drehzahl des Bohrgestänges die mindestens eine Antriebsmotoreinheit mit dem Antriebsausgangselement zwischen der ersten Montageposition und der zweiten Montageposition versetzt wird, derart, dass das Antriebsausgangselement der Antriebsmotoreinheit in der ersten Montageposition mit dem mindestens einen ersten Getriebeeingang und in der zweiten Montageposition mit dem mindestens einen zweiten Getriebeeingang zur Drehmomentübertragung gekoppelt wird.

Die Erfindung wird im Folgenden anhand beiliegender Figuren beispielhaft weiter erläutert. Es zeigen:
- Fig. 1: ein Bohrgerät mit einer Bohrantriebsanordnung; und
- Fig. 2: eine Ausführungsform einer Bohrantriebsanordnung mit zwei symmetrisch angeordneten und parallel wirkenden Antriebsmotoreinheiten.

In Fig. 1 ist ein Bohrgerät 1 gezeigt, an dem die erfindungsgemäße Bohrantriebsanordnung 40 eingesetzt und angebaut werden kann. Es wird aber darauf hingewiesen, dass das hier gezeigte Bohrgerät in der Form einer selbstfahrenden Baumaschine nur eine beispielshafte Anwendung zeigt und die Bohrantriebsanordnung auch bei anderen Baumaschinen und bei stationären Bohreinrichtungen zum Einsatz kommen kann.

Das Bohrgerät 1 kann einen Mast 20 umfassen, an dem ein Schlitten 22 in Längsrichtung des Mastes 20 verfahrbar gelagert sein kann. Der Schlitten 22 kann die Bohrantriebsanordnung 40 zum Antreiben eines (nicht gezeigten) Bohrgestänges tragen.

Das Bohrgerät 1 kann ein Fahrwerk 10 aufweisen, welches einen Unterwagen 12 und einen daran vorzugsweise drehbar angelenkten Oberwagen 14 aufweisen kann. An dem Oberwagen 14 kann der Mast 20 schwenkbar angeordnet sein. Mittels eines Schwenkzylinders 18 kann der Mast 20 aus einer im Wesentlichen vertikalen Betriebsposition in eine im Wesentlichen horizontale Transportposition verschwenkt werden. In einem hinteren Bereich des Oberwagens 14 kann eine Winde 15 angeordnet sein, welche ein Seil 17, das zu einer im oberen Bereich des Mastes angeordneten Umlenkrolle führt, aufnimmt. Der Mast 20 kann ferner einen Mastkopf 24 aufweisen. In seiner Betriebsposition kann der Mast 20 vor einem vorderen Bereich des Fahrwerks 10 angeordnet sein. An einer Mastvorderseite, das heißt an einer dem Fahrwerk 10 abgewandten Seite, kann der Mast 20 eine Führungseinrichtung 26 aufweisen, an welcher der Schlitten 22 entlang des Mastes 20 geführt verfahrbar sein kann. Die Führungseinrichtung 26 kann vorzugsweise zwei Führungsschienen 30 umfassen, die seitlich in einem vorderen Bereich des Mastes 20 angeordnet sind. Der Schlitten 22 kann mehrere Führungsbacken 32, 46 aufweisen, die mit den Führungsschienen 30 gleitend in Eingriff stehen. An dem Schlitten 22 kann ein Vorschubantrieb 34 angeordnet sein, welcher zum Verschieben des Schlittens 22 entlang des Mastes 20 vorgesehen ist. Hierzu können am Mast 20 etwa zwei feststehende Ketten 38 angeordnet sein. Der Vorschubantrieb 34 kann mit zwei Antriebsritzeln drehfest verbunden sein, welche mit den feststehenden Ketten 38 derart verbunden sind, dass bei Betrieb des Vorschubantriebs 34 der Vorschubantrieb 34 zusammen mit dem Schlitten 22 entlang der feststehenden Ketten 38 bewegt wird.

Der Schlitten 22 kann also die Bohrantriebsanordnung 40 tragen, welche zum drehenden Antreiben eines Bohrgestänges vorgesehen ist. Die Bohrantriebsanordnung 40 kann somit auch als Drehantrieb bezeichnet werden. Bei dem Bohrgestänge kann es sich beispielsweise um eine Kellystange oder aber auch um ein Bohrrohr handeln, welches zur Abstützung des Bohrloches beim so genannten Kellybohren verwendet wird.

An der Bohrantriebsanordnung 40 ist mindestens eine (hier nur schematisch dargestellte) Antriebsmotoreinheit 42 angebracht, die zum Erzeugen und Bereitstellen eines Motordrehmoments an einem Antriebsausgangselement der Antriebsmotoreinheit 42 und zum Einspeisen des Motordrehmoments als Antriebsmoment in ein Getriebe 41 der Bohrantriebsanordnung 40 dient. Das Getriebe 41 übersetzt das Antriebsmoment und die Antriebsdrehzahl ins Schnelle oder Langsame, wobei sich Drehzahl und Moment gegenläufig verhalten. In einer Ausführungsform kann das Bohrgerät 1 beispielsweise für Verdrängerbohrungen oder CSV-Bohrungen ausgestaltet sein, welche etwa eine hohe Drehzahl benötigen.

Unterhalb der Bohrantriebsanordnung 40 kann ein Kardangelenk 44 angeflanscht sein, welches zur Aufnahme des Bohrgestänges vorgesehen ist und das ein an einem Getriebeausgang bereitgestelltes Ausgangsdrehmoment zum Antreiben des Bohrgestänges überträgt. Es wird darauf hingewiesen, dass das Kardangelenk 44 nur bei bestimmten Situationen eingesetzt wird, insbesondere wenn ein Winkelversatz zwischen den Längsachsen einer Abtriebswelle und dem Bohrgestänge überbrückt und ausgeglichen werden soll. Es kann daher bei anderen Anwendungen und Anordnungen auch entfallen. Zur Führung und/oder zum Festhalten des Bohrgestänges ist unterhalb der Bohrantriebsanordnung 40 und des Kardangelenks 44 eine Gestängeführung 50 vorgesehen, die an dem Mast 20 befestigt ist.

In Fig. 2 ist eine Ausführungsform einer erfindungsgemäßen Bohrantriebsanordnung 40 dargestellt, wobei bei der Darstellung ein Getriebegehäuse, das das Getriebe 41 umschließt, zur Verdeutlichung weggelassen ist.

Die Bohrantriebsanordnung 40 zum Antreiben eines Bohrgestänges besitzt mindestens eine Antriebsmotoreinheit 42a,42b zum Erzeugen und Bereitstellen eines Motordrehmoments an einem Antriebsausgangselement der jeweiligen Antriebsmotoreinheit 42a,42b. Das Antriebsausgangselement der Antriebsmotoreinheiten 42a,42b kann ein Zahnrad, vorzugsweise ein Ritzel, oder eine Wellenkupplung aufweisen, das/die zum lösbaren mechanischen drehmomentübertragenden Eingriff mit jedem von später noch beschriebenen Getriebeeingängen 47a,b;48a,b ausgestaltet ist, wenn die Antriebsmotoreinheit 42a,42b an einer von mehreren den jeweiligen Getriebeeingängen 47a,b;48a,b zugeordneten Montagepositionen A,B,C,D angebracht ist.

Die Antriebsmotoreinheiten 42a,42b können einen Hydraulikmotor, einen Pneumatikmotor oder einen Elektromotor als Antriebsmotor aufweisen, der in einem Gehäuse aufgenommen ist. Um die Drehzahl bzw. das Drehmoment des Antriebsmotors zu ändern bzw. für eine bestimmte Anwendung anzupassen, können die Antriebsmotoreinheiten 42a,42b ein integriertes Vorgelege mit fester oder schaltbarer Übersetzung aufweisen, das dem jeweiligen Antriebsausgangselement vorgeschaltet ist. Dies ist insbesondere bei Konstantmotoren sinnvoll, die mit einer konstanten Drehzahl und einem konstaten Drehmoment arbeiten.

Wie dargestellt sind die Antriebsmotoreinheiten 42a,42b jeweils als eigenständige Einheit/Modul ausgebildet und sind an der Bohrantriebsanordnung 40 austauschbar/wechselweise an allen Montageposition A,B,C,D einsetzbar bzw. zwischen den Montagepositionen umsetzbar. Vorzugsweise sind die Antriebsmotoreinheiten 42a,42b im Hinblick auf Leistung und/oder Anschlussabmessungen der Montagepositionen identisch ausgestaltet.

Die Antriebsmotoreinheiten 42a,42b weisen Anschlüsse zum Zuführen von Energie in der vom jeweiligen Motorprinzip erforderlichen Form (Strom, Hydraulikfluid, Druckluft) auf, die beispielsweise zu einem (nicht dargestellten) gemeinsamen Energie-Anschlussmodul der Bohrantriebsanordnung 40 führen und über Steckverbinder lösbar gekoppelt werden können.

Das Getriebe 41 umfasst eine Zahnradgetriebeanordnung 43, welche mindestens zwei Getriebeeingänge 47a,47b,48a,48b zum Einleiten eines Eingangsdrehmoments aufweist und ausgestaltet ist, um das Eingangsdrehmoment jeweils in einem eigenen Getriebezug bzw. einer eigenen Getriebestufe zu übersetzen und als Ausgangsdrehmoment an einem zentralen Getriebeausgang 49 zum Antreiben des Bohrgestänges bereitzustellen.

Die Zahnradgetriebeanordnung 43 besitzt dazu eine erste Getriebestufe, die von mindestens einem ersten Getriebeeingang 47a zu dem Getriebeausgang 49 mit einem ersten Übersetzungsverhältnis verläuft, und eine zweite Getriebestufe, die von mindestens einem zweiten Getriebeeingang 48a zu dem Getriebeausgang 49 mit einem zweiten Übersetzungsverhältnis, welches sich von dem ersten Übersetzungsverhältnis unterscheidet.

Die Antriebsmotoreinheit 42a ist mit dem jeweiligen Antriebsausgangselement zwischen einer ersten Montageposition A und einer zweiten Montageposition B selektiv versetzbar, derart, dass das Antriebsausgangselement der Antriebsmotoreinheit 42a in der ersten Montageposition A mit dem mindestens einen ersten Getriebeeingang 47a und in der zweiten Montageposition B mit dem mindestens einen zweiten Getriebeeingang 48a zur Drehmomentübertragung in Verbindung steht.

Die in Fig. 2 gezeigte Bohrantriebsanordnung 40 ist symmetrisch aufgebaut und ermöglicht den Einsatz von zwei, vorzugsweise identisch aufgebauten Antriebsmotoreinheiten 42a,42b, die das von Ihnen erzeugte und an einem Antriebsausgangselement bereitgestellte Antriebsmoment parallel in die Getriebestufen der Zahnradgetriebeanordnung 43 einspeisen können. Dadurch kann das am Getriebeausgang 49 verfügbare Abtriebsmoment als Antrieb für das Bohrgestänge trotz Verwendung relativ klein bauender Antriebsmotoreinheiten verdoppelt werden.

Dazu weist die Zahnradgetriebeanordnung 43 einen zum ersten Getriebeeingang 47a symmetrisch ausgebildeten weiteren ersten Getriebeeingang 47b und einen zum zweiten Getriebeeingang 48a symmetrisch ausgebildeten weiteren zweiten Getriebeeingang 48b auf. Die weitere Antriebsmotoreinheit 42b mit dem Antriebsausgangselement ist dabei symmetrisch zu den ersten und zweiten Montagepositionen A, B zwischen einer dritten Montageposition C und einer vierten Montageposition D versetzbar, derart, dass das Antriebsausgangselement der weiteren Antriebsmotoreinheit 42b in der dritten Montageposition C mit dem weiteren ersten Getriebeeingang 47b und in der vierten Montageposition D mit dem weiteren zweiten Getriebeeingang 48b in Verbindung steht, so dass die Antriebsmomente der beiden Antriebsmotoreinheiten 42a,42b in der Zahnradgetriebeanordnung 43 über die jeweilige Getriebestufe kumuliert/parallel zu dem Getriebeausgang 49 des Getriebes 41 übertragen werden.

Es wird darauf hingewiesen, dass die gezeigte Ausführungsform zwar diese symmetrische Anordnung zum parallelen Einsatz von zwei Antriebsmotoreinheiten aufweist, die Erfindung aber gleichwohl auf eine Bohrantriebsanordnung mit nur einer zwischen zwei Montagepositionen umsetzbaren Antriebsmotoreinheit anwendbar ist. Gleichermaßen ist einen Abwandlung denkbar, bei der mehr als zwei Antriebsmotoreinheiten für eine parallele Einspeisung der Antriebsmomente angeordnet werden können.

Die Bohrantriebsanordnung 40 ist in der gezeigten Darstellung derart angeordnet, dass sie über die vom ersten Getriebeeingang 47a zum Getriebeausgang 49 verlaufende erste Getriebestufe eine Übersetzung ins Langsame und somit eine Drehmomenterhöhung bewirkt. Ein hohes Drehmoment wird beispielsweise für das sogenannte Kellybohren benötigt. Die vom zweite Getriebeeingang 48a zum Getriebeausgang 49 verlaufende zweite Getriebestufe bewirkt ebenfalls eine Übersetzung ins Langsame und somit eine Drehmomenterhöhung, aber diese ist geringer als bei der ersten Stufe (weil der zweite Getriebeeingang 48a direkt über die Welle des größeren Schrägzahnrads 51 verläuft, während der erste Getriebeeingang 47a über die Welle des kleineren Schrägzahnrads/Ritzels 52 verläuft, das mit dem größeren Schrägzahnrads 51 in Eingriff steht).

Die Montagepositionen A,B,C,D für die Antriebsmotoreinheiten 42a,52b weisen jeweils einen (nicht gezeigten) Montageflansch auf, der kompatibel/passend zu einem Gegenflansch der jeweiligen Antriebsmotoreinheit 42a,42b ausgestaltet ist, wobei die Montageflansche versetzt voneinander an einer Außenfläche des Getriebegehäuses bzw. eines Gehäuses der Bohrantriebsanordnung ausgebildet und zum Umsetzen/Umbau der Antriebsmotoreinheiten 42a,42b gut zugänglich sind.

Die nicht genutzten Montagepositionen B,D, vorzugsweise in der Form der Montageflansche, sind jeweils mit einer Flanschabdeckung 45a,45b lösbar verschließbar oder verschlossen, um das Eindringen von Schmutz zu verhindern. Zum Umsetzen der Antriebsmotoreinheit 42a von der ersten Montageposition A in die zweite Montageposition (zur Änderung der aktiven Übersetzung) wird die Flanschabdeckung 45a an der zweiten Montageposition B abgebaut und statt dessen die zuvor von der ersten Montageposition abgebaute Antriebsmotoreinheit 42a angebaut. Dabei wird gleichzeitig das Antriebsausgangselement der Antriebsmotoreinheit 42a von dem ersten Getriebeeingang 47a entkoppelt und mit dem zweiten Getriebeeingang 48a zur Übertragung des Antriebsdrehmoments gekoppelt. Das erfolgt bei der Ausführungsform durch eine lösbare Wellenkupplung. Alternativ kann das Antriebsausgangselement auch als Verzahnung bzw. Zahnrad/Ritzel ausgebildet sein, während der erste und zweite Getriebeeingang eine dazu passende Verzahnung für den lösbaren mechanischen drehmomentübertragenden Eingriff aufweisen kann. Die Flanschabdeckung 45a wird dann noch an der ersten Montageposition A angebaut

Der Getriebeausgang 49 des Getriebes 41 erhält sein Abtriebsmoment hier über ein zentrales Ringrad 53 der Zahnradgetriebeanordnung 43, das über das koaxial zum Schrägzahnrad 51 angeordnete Zwischenzahnrad/Ritzel 54 angetrieben wird. Der Getriebeausgang 49 ist ausgestaltet, um lösbar mit einer Bohrvorrichtung gekoppelt werden zu können.

Die Zahnradgetriebeanordnung 43 des Ausführungsbeispiels kann selbstverständlich modifiziert und mit weiteren Zwischenzahnrädern versehen werden. Die erste und zweite Getriebestufe verlaufen ab dem Schrägzahnrad 51 gemeinsam, können aber, abhängig von dem gewünschten Unterschied im Übersetzungsverhältnis der beiden Getriebestufen, auch über mehrere Zahnradstufen getrennt verlaufen und beispielsweise erst an dem Ringrad 53 zusammengeführt werden.

## Patentansprüche

1. Bohrantriebsanordnung (40) zum Antreiben eines Bohrgestänges, mit
- mindestens einer Antriebsmotoreinheit (42a,42b) zum Erzeugen und Bereitstellen eines Motordrehmoments an einem Antriebsausgangselement der Antriebsmotoreinheit (42a,42b);
- einem Getriebe (41) mit einer Zahnradgetriebeanordnung (43), welche mindestens zwei Getriebeeingänge (47a,b;48a,b) zum Einleiten eines Eingangsdrehmoments, aufweist und ausgestaltet ist, um das Eingangsdrehmoment jeweils zu übersetzen und als Ausgangsdrehmoment an einem Getriebeausgang (49) zum Antreiben des Bohrgestänges bereitzustellen,
- wobei die Zahnradgetriebeanordnung (43) eine erste Getriebestufe von mindestens einem ersten Getriebeeingang (47a,47b) zu dem Getriebeausgang (49) mit einem ersten Übersetzungsverhältnis und eine zweite Getriebestufe von mindestens einem zweiten Getriebeeingang (48a,48b) zu dem Getriebeausgang (49) mit einem zweiten Übersetzungsverhältnis, welches sich von dem ersten Übersetzungsverhältnis unterscheidet, aufweist, und
- wobei die mindestens eine Antriebsmotoreinheit (42a,42b) mit dem Antriebsausgangselement zwischen einer ersten Montageposition (A) und einer zweiten Montageposition (B) versetzbar ist, derart, dass das Antriebsausgangselement der Antriebsmotoreinheit (42a,42b) in der ersten Montageposition (A) mit dem mindestens einen ersten Getriebeeingang (47a,47b) und in der zweiten Montageposition (B) mit dem mindestens einen zweiten Getriebeeingang (48a,48b) in Verbindung steht.

2. Bohrantriebsanordnung gemäß Anspruch 1,
- wobei die Zahnradgetriebeanordnung (43) einen zum ersten Getriebeeingang (47) symmetrisch ausgebildeten weiteren ersten Getriebeeingang (47b) und einen zum zweiten Getriebeeingang (48a) symmetrisch ausgebildeten weiteren zweiten Getriebeeingang (48b) aufweist,
- wobei eine weitere Antriebsmotoreinheit (42b) zum Erzeugen und Bereitstellen eines Motordrehmoments an einem Antriebsausgangselement der weiteren Antriebsmotoreinheit (42b) vorgesehen ist, und
- wobei die weitere Antriebsmotoreinheit (42b) mit dem Antriebsausgangselement zwischen einer dritten Montageposition (C) und einer vierten Montageposition (D) versetzbar ist, derart, dass das Antriebsausgangselement der weiteren Antriebsmotoreinheit (42b) in der dritten Montageposition (C) mit dem weiteren ersten Getriebeeingang (47b) und in der vierten Montageposition (D) mit dem weiteren zweiten Getriebeeingang (48b) in Verbindung steht, so dass die Antriebsmomente der Antriebsmotoreinheit (42a) und der weiteren Antriebsmotoreinheit (42b) in der Zahnradgetriebeanordnung (43) über die jeweilige Getriebestufe kumuliert/parallel zu dem Getriebeausgang (49) des Getriebes (41) übertragen werden.

3. Bohrantriebsanordnung (40) gemäß Anspruch 1 oder 2,
wobei die Montagepositionen (A,B,C,D) für die Antriebsmotoreinheit (42a) und, falls vorhanden, die weitere Antriebsmotoreinheit (42b), jeweils einen Montageflansch aufweisen, der kompatibel/passend zu einem Gegenflansch der jeweiligen Antriebsmotoreinheit (42a,42b) ausgestaltet ist.

4. Bohrantriebsanordnung (40) gemäß Anspruch 3,
wobei die Montageflansche versetzt voneinander an einem Getriebegehäuse ausgebildet sind.

5. Bohrantriebsanordnung (40) gemäß einem der Ansprüche 1 bis 4,
wobei die Montagepositionen (A,B,C,D), vorzugsweise in der Form der Montageflansche, jeweils mit einer Flanschabdeckung (45a,45b) lösbar verschließbar oder verschlossen sind.

6. Bohrantriebsanordnung (40) gemäß einem der Ansprüche 1 bis 5,
wobei die Getriebeeingänge (47a,b;48a,b) jeweils einheitlich durch eine Wellenkupplung oder eine Verzahnung gebildet sind und das Antriebsausgangselement der Antriebsmotoreinheit (42a) und, sofern vorhanden, der weiteren Antriebsmotoreinheit (42b), dazu kompatibel für einen lösbaren mechanischen drehmomentübertragenden Eingriff ausgestaltet ist.

7. Bohrantriebsanordnung (40) gemäß einem der Ansprüche 1 bis 6,
wobei das Antriebsausgangselement der Antriebsmotoreinheit (42a) und, sofern vorhanden, der weiteren Antriebsmotoreinheit (42b), ein Zahnrad, vorzugsweise ein Ritzel, oder eine Wellenkupplung aufweist, das/die zum lösbaren mechanischen drehmomentübertragenden Eingriff mit jedem der Getriebeeingänge (47a,b;48a,b) ausgestaltet ist, wenn die Antriebsmotoreinheit (42a,42b) an der jeweiligen Montageposition (A,B,C,D) angebracht ist.

8. Bohrantriebsanordnung (40) gemäß einem der Ansprüche 1 bis 7,
wobei die Antriebsmotoreinheit (42a), und, sofern vorhanden, die weitere Antriebsmotoreinheit (42b), einen Hydraulikmotor, einen Pneumatikmotor oder einen Elektromotor aufweist/aufweisen.

9. Bohrantriebsanordnung (40) gemäß einem der Ansprüche 1 bis 8,
wobei die Antriebsmotoreinheit (42a) und, sofern vorhanden, die weitere Antriebsmotoreinheit (42b), ein integriertes Vorgelege mit fester oder schaltbarer Übersetzung aufweist(, das dem jeweiligen Antriebsausgangselement vorgeschaltet ist).

10. Bohrantriebsanordnung (40) gemäß einem der Ansprüche 1 bis 9,
wobei die Antriebsmotoreinheit (42a) und, sofern vorhanden, die weitere Antriebsmotoreinheit (42b), jeweils als eigenständige Einheit/Modul ausgebildet ist/sind und vorzugsweise an der Bohrantriebsanordnung austauschbar/wechselweise einsetzbar ist/sind.

11. Bohrantriebsanordnung (40) gemäß einem der Ansprüche 1 bis 10,
wobei die Bohrantriebsanordnung (40) ein Energie-Anschlussmodul aufweist, über das die Antriebsmotoreinheit (42a) und, sofern vorhanden, die weitere Antriebsmotoreinheit (42b), mit Energie versorgt wird/werden können.

12. Bohrantriebsanordnung (40) gemäß einem der Ansprüche 2 bis 11, jeweils in Kombination mit Anspruch 2,
wobei die Antriebsmotoreinheit (42a) und die weitere Antriebsmotoreinheit (42b) im Hinblick auf Leistung und/oder Anschlussabmessungen der Montagepositionen identisch ausgestaltet sind.

13. Bohrantriebsanordnung (40) gemäß einem der Ansprüche 1 bis 12,
wobei der Getriebeausgang (49) des Getriebes (41) ausgestaltet ist, um lösbar mit einer Bohrvorrichtung gekoppelt werden zu können.

14. Bohrgerät (1) mit
- einem Mast (20), und
- einem an dem Mast (20) in Längsrichtung des Mastes (20) verfahrbar gelagerten Schlitten (22), der eine Bohrantriebsanordnung (40) gemäß einem der Ansprüche 1 bis 13 zum Antreiben eines Bohrgestänges trägt.

15. Verfahren zum Betrieb eines Bohrgeräts (1) gemäß Anspruch 14, **dadurch gekennzeichnet,**
**dass** zur Änderung eines von der Bohrantriebsanordnung (40) auf das Bohrgestänge übertragenen Ausgangsdrehmoments und/oder einer Drehzahl des Bohrgestänges die mindestens eine Antriebsmotoreinheit (42a,42b) mit dem Antriebsausgangselement zwischen der ersten Montageposition (A,C) und der zweiten Montageposition (B,D) versetzt wird, derart, dass das Antriebsausgangselement der Antriebsmotoreinheit (42a,42b) in der ersten Montageposition (A,C) mit dem mindestens einen ersten Getriebeeingang (47a,b) und in der zweiten Montageposition (B,D) mit dem mindestens einen zweiten Getriebeeingang (48a,b) zur Drehmomentübertragung gekoppelt wird.
